# EUROPÄISCHE PATENTSCHRIFT

(11) **EP 0 453 743 B1**
(45) Veröffentlichungstag und Bekanntmachung des Hinweises auf die Patenterteilung: **17.05.1995**
(21) Anmeldenummer: 91103585.5
(22) Anmeldetag: 08.03.1991
(51) Int. Cl.: B42C 9/00, B42C 19/08

(54) **Vorrichtung zum Klebebinden von Büchern und Broschüren**
Device for adhesively binding books and booklets
Dispositif pour la reliure par adhésif de livres et de brochures

(30) Priorität: 23.04.1990 CH 1364/90
(43) Veröffentlichungstag der Anmeldung: 30.10.1991
(73) Patentinhaber: GRAPHA-HOLDING AG, 6052 Hergiswil (CH)
(72) Erfinder: Geiser, Peter, CH-9548 Matzingen (CH)

(56) Entgegenhaltungen:
- DE-A- 1 436 069
- DE-A- 3 019 081
- DE-U- 8 314 313
- Soviet Inventions Illustrated Secton P/Q, Week 8837, 26 Oktober 1988 Derwent Publications Ltd., London GB; Class P76, No. 88-262822/37; SU A 993199 (PRINTING MACH.RES.) 29.02.1988

## Beschreibung

Die Erfindung betrifft eine Vorrichtung zum Klebebinden von Büchern und Broschüren gemäss dem Oberbegriff des Anspruches 1.

Bei bekannten derartigen Maschinen (Soviet Inventions Illustrated Section P/Q week 8837, 26. Oktober 1988 Derwent Publication LTD., London GB *Class P76, No 88-262822/37* && SU-A-993199 (Printing Mach Res) 29.02.88) können die Bearbeitungsebenen der Werkzeuge an den Bearbeitungsstationen, den Besonderheiten des zu fertigenden Buches entsprechend, in der Höhe verstellt werden. Das Höhenverstellen der Werkzeuge im Hinblick auf die Besonderheiten des Buches ist Teil des Einrichtens der Maschine. Eine wesentliche Grösse für das Einrichten der Maschine ist dabei der notwendige, sogenannte Aushang der fertig bearbeiteten Buchblockrücken, das heisst, das Vorstehen der Buchblockrücken aus den Klemmzangen nach unten. Der Aushang richtet sich zur Hauptsache nach der Ausbildung der an die Buchblockrücken anzubringenden Umschläge. Insbesondere die Höhe der seitlichen Verklebung mit dem Buchblock bestimmt dabei den minimalen Aushang. Der Einrichter der Maschine ist bestrebt, den Aushang so klein wie möglich zu halten, da mit grösser werdendem Aushang eine saubere Bearbeitung der Buchrücken erschwert oder verunmöglicht wird. Dies führt nun dazu, dass der Einrichter praktisch bei jeder Umstellung auf ein andersartiges Buch sämtliche Bearbeitungsstationen neu einstellen muss. Zur Erleichterung des Einrichtens sind bei bekannten Maschinen die Bearbeitungsstationen mit Skalen oder anderen Geräten zum Anzeigen der eingestellten Höhe (mit Bezug auf eine zur Umlaufebene der Zangen parallele Ebene) ausgerüstet. Die an einer Bearbeitungsstation angezeigten Werte geben aber dem Einrichter keinen direkten Hinweis auf die Einstellung der Bearbeitungsebene dieser Station mit Bezug auf den Aushang oder mit Bezug auf die Bearbeitungsebenen anderer Bearbeitungsstationen. Muss beispielsweise der Aushang um 3 Millimeter grösser als die Standardeinstellung gewählt werden, zeigt die Anzeige bei einer Leimwalze 4 Millimeter obwohl nur 1 Millimeter Leim aufgetragen wird. Dies gilt entsprechend auch für alle anderen Bearbeitungsstationen. Der Einrichter ist also gezwungen, jede Bearbeitungsstation einzeln einzustellen und die Einstellwerte abhängig vom Aushang auszurechnen. Dieses Vorgehen ist zeitaufwendig und bringt zudem die Gefahr von Einstellfehlern mit sich. Ein weiterer Nachteil besteht darin, dass der Einrichter nur an der Qualität des fertigen Buches (oder der Broschüre) die Qualität des Einrichtens feststellen kann, was eine Optimierung der Einstellung an den verschiedenen Bearbeitungsstationen erfordert, wodurch umfangreicher Ausschuss entstehen kann, bis die optimale Maschineneinstellung gefunden ist.

Aus der DE-U-8314313 ist weiter eine Vorrichtung zur Herstellung von rückenbeleimten Blöcken bekannt. Sie zeigt an einer kreisförmigen Bearbeitungsstrecke angeordnete Anschläge und Stössel zum Ausrichten und Verschieben der Blöcke. Diese Anschläge und Stössel sind gemeinsam und von einer zentralen Stelle aus entsprechend dem zu verarbeitenden Blockformat einstellbar. Der Nachteil dieser bekannten Lösung ist, dass sich die Bewegung aller Arbeitselemente nach dem Element mit dem notwendigerweise längsten Arbeitshub richten muss.

Die Erfindung hat die Beseitigung der erwähnten Nachteile und die Schaffung einer Einrichtung der eingangs genannten Art zur Aufgabe, durch welche Einrichtung bei einer Änderung des Aushangs das Neueinstellen der Bearbeitungsstationen vermieden werden kann.

Gelöst wird diese Aufgabe durch die kennzeichnenden Merkmale des Anspruchs 1.

Anhand der beiliegenden schematischen Zeichnung wird die Erfindung beispielsweise erläutert. Es zeigen:
- Fig. 1: ein Funktionsschema zur Erläuterung der Erfindung und
- Fig. 2: eine gleiche Darstellung wie Fig. 1 eines Ausführungsbeispiels der Erfindung.

Die Zeichnung zeigt in Fig. 1 rein schematisch und in linearer Darstellung die nach einer Richtung (Pfeil P) bewegten Zangen 7 einer Klebebindemaschine. Entlang dem dargestellten Ausschnitt aus der Bahn der Zangen 7 befinden sich fünf Bearbeitungsstationen 1 bis 3, 4, 5 und 6, denen noch eine nicht dargestellte Auslage für die mit dem Deckel versehenen Buchblöcke nachgeordnet ist. Die Zangen 7 werden mit gleich bleibender Geschwindigkeit an den Bearbeitungsstationen vorbei bewegt. Bei der Eingabestation 1 werden die von einer Zusammentragmaschine herkommenden, auf dem Rücken stehenden Buchblöcke 8 (mit Einfach- oder Doppelnutzen) zwischen das Klemmbackenpaar einer offenen Zange 7 gebracht und auf einen Tisch 9 abgestellt, wobei die einzelnen Bogen bündig gegen die Richtfläche 1' des Tisches 9 aufgestossen werden. Der Abstand der Richtfläche 1' von der Umlaufebene 7' der Unterkanten der Zangen 7 ist um den Betrag x1 grösser als der Aushang "A" der Buchblöcke 8, damit der Buchblockrücken an nachfolgenden Bearbeitungsstationen 2, 3 spangebend bis auf den Aushang "A" abgetragen, das heisst, bearbeitet werden kann.

Der Aushang "A" der Buchblöcke 8 ist der Abstand der Umlaufebene 7' der Unterkanten der Zangen 7 von der Ebene 10 des fertig bearbeiteten Buchblockrückens.

Bei der oder unmittelbar anschliessend an die Eingabestation 1 werden die Zangen 7 geschlossen. Sie pressen die eingegebenen Buchblöcke zusammen. Bei der nachfolgenden Frässtation 2 wird der Buchblockrücken bis zur Arbeitsebene 2' des Fräsers 11, das heisst, um den Betrag x1 - x2 abgetragen. Bei der darauf folgenden Feinbearbeitungsstation 3 wird der Buchblockrücken weiter auf die Arbeitsebene 3' eines Schleifwerkzeugs 12 gekürzt, deren Abstand (x3) von der Ebene 10 des fertig bearbeiteten Buchblockrückens gleich 0 und somit von der Umlaufebene 7 der Zangenunterkanten gleich dem Ausgang "A" ist.

Bei der folgenden Beleimstation 4, 5 wird auf den Buchblockrücken eine Leimschicht von der Dicke x5 aufgetragen. Dieser Auftrag erfolgt in zwei Stufen. Eine erste Walze 4 trägt eine erste Leimschicht der Dicke x4 und eine zweite Walze 5 eine weitere Schicht der Dicke x5 - x4 auf. Die Arbeitsebenen 4', 5' der Leimwalzen 4, 5 sind gegenüber der Ebene 10 um die Beträge x4 bzw. x5 nach unten versetzt. Bei der folgenden Station 6 wird in einer Arbeitsebene 6' im Abstand x6 vom Buchblockrücken ein Buchdeckel 13 an diesen gepresst. Das seitliche Andrücken des Buchdeckels 13 an den Buchblock 8 erfolgt gleichzeitig oder anschliessend.

Bei der der Station 6 folgenden Auslage (nicht dargestellt) werden die Zangen 7 geöffnet und das Buch auf eine Abtransportvorrichtung abgelegt.

Fig. 2 zeigt in gleicher Darstellung wie Fig. 1 eine mögliche Ausgestaltung der Bearbeitungsstationen 1 bis 6 einer Klebebindemaschine. Ein horizontaler Träger 14 ist vertikal verschiebbar in einem Teil 15 des nicht dargestellten Maschinenständers gelagert und bildet eine horizontale bzw. zu den Ebenen 7', 10 parallele Bezugsebene 16. Mittels eines Schrittmotors 17 und einem Ritzel-Zahnstangengetriebe 18 ist der Träger 14 gegenüber dem Maschinenständer und damit den Zangen 7 vertikal verstellbar. Damit ist der Abstand der Bezugsebene 16 von den Ebenen 7', 10 wählbar. Die Werkzeuge der Stationen 1 bis 6 sind an zur Bezugsebene 16 vertikalen Zahnstangen 19 bis 23 angebracht, die ihrerseits vertikal verschiebbar im Träger 14 gelagert und mittels Schrittmotoren 24 bis 28 und Ritzel-Zahnstangengetrieben verstellbar sind. Mittels der Schrittmotoren 24 bis 28 sind damit die Abstände der Arbeitsebenen 1', 2', 3', 4', 5', 6' der Werkzeuge von der Bezugsebene 16 wählbar.

Erfolgt nach Ende der Herstellung eines Buches eine Umstellung der Maschine auf ein anderes, zweites Buch, muss der Einrichter bloss den Aushang "A" durch Betätigen des Motors 17 einstellen, indem er die Arbeitsebene 3' der Feinbearbeitungsstation in Abstand A zu den Unterkanten der Zangen 7, das heisst, der Ebene 7' bringt. Der Abstand der übrigen Arbeitsebenen 1', 2', 4', 5', 6' zur Ebene 10 der Buchblockrücken ist wieder gleich wie während der vorangegangenen Verarbeitungskampagne.

Während der Anhang "A" durch die Breite der seitlichen Leimstreifen am Buch bestimmt ist, sind die Abstände der Arbeitsebenen 1', 2', 4', 5', 6' der Werkzeuge der Stationen 1, 2, 4, 5 und 6 von der Ebene 10 Qualitätsparameter, die von der Dicke des Buchblockes, der Papierdicke und Papierqualität, der Zahl der Seiten pro Druckbogen, der Qualität der Klebebindung, der Dicke des Buchdeckels usw. abhängen. Bei der Umstellung der Maschine von einem Buch auf ein anderes kann es daher nach der Einstellung des Aushangs "A" notwendig werden, dass die Arbeitsebenen 1', 2', 4', 5', 6' der einzelnen Stationen 1, 2 und 4 bis 6 individuell nachgestellt bzw. deren Einstellungen durch den Einrichter optimiert werden müssen.

Zur Einrichtung der Maschine ist vorzugsweise eine Steuerung 29 mit Rechner vorgesehen. Sie weist ein Tastenfeld 30 für die Ansteuerung der Motoren 17, 24 bis 28 und einen Display 26 für eine Anzeige der Abstände der Arbeitsebenen 1' bis 6' von mindestens einer der Ebenen 7' und/oder 10 auf. Damit ist für den Einrichter bei jedem Auftrag die optimale Einstellung der Arbeitsstationen 1 bis 6 direkt am Display erfass- und damit auch protokollierbar. Bei einer Auftragwiederholung kann er daher für das Einrichten der Maschine die optimalen Einstellungen für die einzelnen Arbeitsstationen direkt seinen Arbeitsprotokollen entnehmen. Die Erstellung der Arbeitsprotokolle erfolgt indessen vorzugsweise durch die Steuereinrichtung selbst mittels eines zugeordneten Druckers oder eines digitalen Datenspeichers.

Statt der angeführten elektronischen Mittel mit Rechner kann natürlich auch jede Bearbeitungsstation 1 bis 6 in bekannter Weise mit den eingangs erwähnten Skalen und Geräten zum Einstellen und Anzeigen der eingestellten Höhe versehen sein, wobei die Anzeige jedoch in Relation zur Bezugsebene 16 erfolgt. Zudem ist auch der Antrieb 17, 18 mit einer solchen Skala oder einem solchen Gerät versehen, deren bzw. dessen Anzeige in Relation zur Umlaufebene 7' erfolgt. In Fig. 2 sind solche Geräte angedeutet und mit 32 bezeichnet.

## Patentansprüche

1. Einrichtung zum Klebebinden von Büchern und Broschüren, in welcher die Buchblöcke (8) nacheinander über mehrere Bearbeitungsstationen (1 bis 6) transportiert und dabei zwischen Klemmorganen (7) gehalten werden, wobei die den Bearbeitungsstationen (1 bis 6) zugewandten Kanten der Klemmorgane (7) in einer Bewegungsebene (7') liegen und die Abstände der Arbeitsebenen (1' bis 6') der Bearbeitungsstationen (1 bis 6) zur Bewegungsebene (7') durch Einstellvorrichtungen (19 bis 28) individuell einstellbar sind, dadurch gekennzeichnet, dass zusätzlich zu den Einstellvorrichtungen (19 bis 28) eine Verstellvorrichtung (14, 17, 18) vorhanden ist, mit welcher die Abstände der Arbeitsebenen (1' bis 6') aller Bearbeitungsstationen (1 bis 6) von der Bewegungsebene (7') gemeinsam verstellbar sind, dass die Verstellvorrichtung (14, 17, 18) einen Träger (14) aufweist, der in einem Teil (15) des Maschinenständers gegen die Bewegungsebene (7') bzw. von dieser weg verschiebbar ist, auf welchem Träger (14) die individuell einstellbaren Werkzeuge der Bearbeitungsstationen (1 bis 6) gelagert sind, und dass zwischen dem Träger (14) und dem erwähnten Teil (15) des Maschinenständers ein gegen die Bewegungsebene (7') wirksamer Vorschubantrieb (17, 18) vorhanden ist.

2. Einrichtung nach Anspruch 1, dadurch gekennzeichnet, dass der Träger (14) eine der Bewegungsebene (7') zugewandte und zu dieser parallele Bezugsebene (16) aufweist, bezüglich welcher die Arbeitsebenen (1' bis 6') der Bearbeitungsstationen (1 bis 6) einstellbar sind, wobei der Abstand der Bezugsebene (16) von der Bewegungsebene (7') mittels der Verstellvorrichtung (14, 17, 18) verstellbar ist.

3. Einrichtung nach Anspruch 2, dadurch gekennzeichnet, dass die Einstellvorrichtungen (19 bis 28) der Bearbeitungsstationen (1 bis 6) und die Verstellvorrichtung (14, 17, 18) des Trägers (14) je mit einer Anzeigevorrichtung (31; 32) zur Anzeige eines auf die Bezugsebene (16) des Trägers (14) bzw. auf die Bewegungsebene (7') der Klemmorgane bezogenen Einstellwertes bzw. Verstellwertes versehen sind.

4. Einrichtung nach Anspruch 3, dadurch gekennzeichnet, dass die Anzeigevorrichtungen (31, 32) Teil einer mit einem Tastenfeld (30) und einem Rechner versehenen Steuereinrichtung (29) sind.

## Claims

1. A device for the adhesive binding of books and brochures, in which the book blocks (8) are conveyed successively over a plurality of processing stations (1 to 6) and at the same time are held between clamping elements (7), wherein the edges of the clamping elements (7) facing the processing stations (1 to 6) lie in a plane of movement (7') and the distances from the working planes (1' to 6') of the processing stations (1 to 6) to the plane of movement (7') can be set individually by setting devices (19 to 28), characterised in that in addition to the setting devices (19 to 28) an adjusting apparatus (14, 17, 18) is present, by means of which the distances of the working planes (1' to 6') of all the processing stations (1 to 6) from the plane of movement (7') are jointly adjustable, that the adjusting apparatus (14, 17, 18) comprises a support (14) which is displaceable in a part (15) of the machine tool table towards the plane of movement (7') or away from the latter, on which support (14) the individually settable tools of the processing stations (1 to 6) are mounted, and that a feed drive (17, 18) acting towards the plane of movement (7') is present between the support (14) and the said part (15) of the machine tool table.

2. A device according to claim 1, characterised in that the support (14) comprises a reference plane (16) facing the plane of movement (7') and parallel thereto, in relation to which reference plane the working planes (1' to 6') of the processing stations (1 to 6) can be set, wherein the distance of the reference plane (16) from the plane of movement (7') can be adjusted by means of the adjusting apparatus (14, 17, 18).

3. A device according to claim 2, characterised in that the setting devices (19 to 28) of the processing stations (1 to 6) and the adjusting apparatus (14, 17, 18) of the support (14) are each provided with an indicating device (31; 32) for indicating a set value or adjusted value with respect to the reference plane (16) of the support (14) and the plane of movement (7') of the clamping elements, respectively.

4. A device according to claim 3, characterised in that the indicating devices (31, 32) are part of a controller (29) provided with a keyboard (30) and a computer.

## Revendications

1. Dispositif pour relier par collage des livres et des brochures, dans lequel les volumes (8) sont transportés les uns après les autres en passant par plusieurs postes de traitement (1 à 6) où ils sont maintenus entre des organes de serrage (7), cependant que les bords des organes de serrage (7) qui sont tournés vers les postes de traitement (1 à 6) sont situés dans un plan de déplacement (7') et que les distances entre les plans de travail (1' à 6') des postes de traitement (1 à 6) et le plan de déplacement (7') peuvent être réglées individuellement au moyen de dispositifs de réglage (19 à 28), caractérisé par le fait qu'il est prévu, en plus des dispositifs de réglage (19 à 28), un dispositif de déplacement (14, 17, 18) au moyen duquel les distances entre les plans de travail (1' à 6') de tous les postes de traitement (1 à 6) et le plan de déplacement (7') peuvent être modifiées ensemble, par le fait que le dispositif de déplacement (14, 17, 18) comporte un support (14) qui peut être déplacé dans une partie (15) du bâti de la machine en s'approchant du plan de déplacement (7') ou en s'éloignant de celui-ci, respectivement, les outils des postes de traitement (1 à 6) qui peuvent être réglés individuellement étant montés sur ce support (14), et par le fait qu'un entraînement (17, 18) qui produit l'avance et qui agit dans la direction du plan de déplacement (7') est présent entre le support (14) et ladite partie (15) du bâti de la machine.

2. Dispositif selon la revendication 1, caractérisé par le fait que le support (14) comporte un plan de référence (16) qui est tourné vers le plan de déplacement (7'), qui est parallèle à celui-ci et par rapport auquel les plans de travail (1' à 6') des postes de traitement (1 à 6) peuvent être réglés, la distance entre le plan de référence (16) et le plan de déplacement (7') pouvant être modifiée au moyen du dispositif de déplacement (14, 17, 18).

3. Dispositif selon la revendication 2, caractérisé par le fait que les dispositifs de réglage (19 à 28) des postes de traitement (1 à 6) et le dispositif de déplacement (14, 17, 18) du support (14) sont pourvus chacun d'un dispositif d'affichage (31, 32), lequel est destiné à afficher une valeur de réglage ou une valeur de déplacement, respectivement, qui est rapportée au plan de référence (16) du support (14) ou, respectivement, au plan de déplacement (7') des organes de serrage.

4. Dispositif selon la revendication 3, caractérisé par le fait que les dispositifs d'affichage (31, 32) font partie d'un dispositif de commande (29) qui est pourvu d'un clavier (30) et d'un calculateur.
